# EUROPÄISCHE PATENTSCHRIFT

(11) **EP 2 821 310 B1**
(45) Veröffentlichungstag und Bekanntmachung des Hinweises auf die Patenterteilung: **06.03.2019**
(21) Anmeldenummer: 14172483.1
(22) Anmeldetag: 16.06.2014
(51) Int. Cl.: B61D 41/04

(54) **Anordnung einer Anzeigeeinrichtung zur elektronischen Platzreservierungsanzeige in einem Fahrzeug**
Arrangement of a display device for electronic seat reservation display in a vehicle
Agencement d'un dispositif d'affichage pour l'affichage électronique de réservation de place dans un véhicule

(30) Priorität: 04.07.2013 DE 102013213111
(43) Veröffentlichungstag der Anmeldung: 07.01.2015
(73) Patentinhaber: Siemens Mobility GmbH, 81739 München (DE)
(72) Erfinder: Hohlstein, Nadine, 40235 Düsseldorf (DE); Staub, Ralf, 47799 Krefeld (DE); Stepke, Markus, 47506 Neukirchen-Vluyn (DE)

(56) Entgegenhaltungen:
- EP-A1- 2 213 503
- EP-A2- 1 132 291
- EP-A2- 1 547 921
- DE-U1-202006 016 381
- GB-A- 2 352 553
- JP-A- 2005 014 825

## Beschreibung

Die Erfindung betrifft die Anordnung einer Anzeigeeinrichtung zur elektronischen Platzreservierungsanzeige eines Reservierungszustandes mindestens eines Fahrgastsitzes einer Fahrgastsitzeinheit in einem Fahrzeug, insbesondere Schienenfahrzeug, wobei in einem Innenraum des Fahrzeugs ein Gang und mehrere der Fahrgastsitzeinheiten vorgesehen sind, deren Fahrgastsitze parallel zur Längsrichtung des Ganges ausgerichtet sind, wobei die Anzeigeeinrichtung an einer dem Gang zugewandten Seitenwange eines an dem Gang angeordneten Fahrgastsitzes der einen Fahrgastsitzeinheit angebracht ist.

Eine solche Anordnung einer Anzeigeeinrichtung zur elektronischen Platzreservierungsanzeige ist aus der JP 2005 014825 A bekannt.

Anzeigeeinrichtungen zur elektronischen Platzreservierungsanzeige in Schienenfahrzeugen zur Personenbeförderung sind bekannt. Diese Anzeigeeinrichtungen sind beispielsweise bei Großraumwagen von Schienenfahrzeugen an einem Innenverkleidungselement im Innenraum des Fahrzeugs oberhalb einer entsprechenden Fahrgastsitzeinheit, auf die sich die Platzreservierungsanzeige bezieht, angeordnet. Bei einer solchen Platzreservierungsanzeige wird im Allgemeinen angezeigt, von welchem Startbahnhof bis zu welchem Zielbahnhof der mindestens eine zugeordnete Sitz reserviert ist.

Die DE 297 16 850 U1 beschreibt eine solche Anzeigeeinrichtung zur elektronischen Platzreservierungsanzeige in einem Innenraum eines Eisenbahnpersonenwagens. Diese Anzeigeeinrichtung soll die bei Großraumwagen an einem Innenverkleidungselement oberhalb einer entsprechenden Fahrgastsitzeinheit befestigten Reservierungsrähmchen zum Einschieben von Reservierungs-Zetteln ersetzen. Mittlerweile werden die Anzeigeeinrichtung -zumindest teilweise- in die entsprechenden Innenverkleidungselemente integriert und sind nicht mehr außen auf diesen Elementen befestigt.

Die Anordnung der Anzeigeeinrichtungen an/in diesen Innenverkleidungselementen gewährleistet zwar eine relativ gute Sichtbarkeit für Fahrgäste auf dem Gang des Fahrzeugs, erschwert aber bei einer abgeänderten Position der Fahrgastsitzeinheiten eine Zuordnung von der einzelnen Anzeigeeinrichtung zu der zugeordneten Fahrgastsitzeinheit.

Zudem geht aus der DE-A-20 2006 016381 eine Anzeigeeinrichtung zur elektronischen Platzreservierungsanzeige hervor, bei der LCD-Anzeigen zum Einsatz kommen. Auch die GB-A-2 352 553 und die EP-A-1 547 921 haben Anzeigeeinrichtungen zur elektronischen Platzreservierungsanzeige in Fahrzeugen zum Gegenstand.

Aufgabe der vorliegenden Erfindung ist es, Maßnahmen anzugeben, die geeignet sind, diese Schwierigkeiten zu überwinden.

Die Lösung der Aufgabe erfolgt durch die Merkmale der unabhängigen Ansprüche. Vorteilhafte Ausgestaltungen sind in den Unteransprüchen angegeben.

Bei der erfindungsgemäßen Anordnung der Anzeigeeinrichtung ist vorgesehen, dass die Anzeigeeinrichtung an einem zu der Seitenwange gehörenden seitlichen Außenbereich einer Kopfstütze angeordnet ist und die Anzeigeeinrichtung mindestens ein Display aufweist, wobei die Oberflächennormale des Displays in einem Winkelbereich zwischen 0° < α < 45° aus der waagerechten heraus nach oben verschwenkt ist.

Durch die erfindungsgemäße Anordnung der Anzeigeeinrichtung ergeben sich die folgenden Vorteile:
Bei einer Positionsänderung der Fahrgastsitzeinheiten innerhalb des Fahrzeugs -zum Beispiel zur Änderung der Abstände zwischen den Einheiten- werden die Anzeigeeinrichtungen automatisch mit verlagert, sodass auch die klare Zuordnungen der Anzeigeeinrichtungen zu den Fahrgastsitzen der Fahrgastsitzeinheit immer erhalten bleiben.

Da die Anzeigeeinrichtung näher am Gang platziert ist, ist die Platzreservierungsanzeige (Insbesondere für fehlsichtige und ältere Fahrgäste) besser erkennbar.

Das Fahrzeug ist beispielsweise ein Autobus, also ein Kraftfahrzeug für den Personentransport, oder ein Wagen eines Schienenfahrzeugs für den Personentransport.

Bei einer Platzreservierungsanzeige wird im Allgemeinen angezeigt, von welchem Startpunkt bis zu welchem Zielpunkt der mindestens eine zugeordnete Fahrgastsitz des Fahrzeugs reserviert ist. Start- und Haltepunkte können Haltestellen, Haltepunkte, Bahnhöfe, etc. sein.

Gemäß einer weiteren bevorzugten Ausführungsform der Erfindung ist vorgesehen, dass das mindestens eine Display als LCD-Display (LCD: Liquid Crystal Display) und/oder als OLED-Display (OLED: Organic Light Emitting Diode) ausgebildet ist. Derartige Displays sind aus diversen Anwendungen bekannt.

Es ist vorgesehen, dass die Oberflächennormale des Displays in einem Winkelbereich zwischen 0° < α < 45° aus der waagerechten heraus nach oben verschwenkt ist. In der Regel schaut ein im Gang stehender und seinen Sitz(-platz) suchender Fahrgast auf die Anzeigeeinrichtungen der an den Seitenwangen der am Gang angeordneten Fahrgastsitze herab, sodass
ein Display mit einer derartig verschwenkten Oberflächennormale für ihn besonders gut erkennbar beziehungsweise lesbar ist.

Mit Vorteil ist vorgesehen, dass die Anzeigeeinrichtung mittels einer Luftschnittstelle oder mittels mindestens einer an/in der Fahrgastsitzeinheit verlaufenden Datenleitung an einen Datenbus des Fahrzeugs angeschlossen ist. Über den Datenbus werden unter anderem die Daten der Reservierungsanzeige aktualisiert.

Die Erfindung betrifft weiterhin Fahrgastsitzeinheit zur Montage in einem Innenraum eines Fahrzeugs, wobei die Fahrgastsitzeinheit mindestens einen Fahrgastsitz aufweist. Die Fahrgastsitzeinheit umfasst erfindungsgemäß weiterhin eine Anzeigeeinrichtung zur Anzeige eines Reservierungszustandes des mindestens einen Fahrgastsitzes, die an einer Seitenwange eines an einem Gang anordnebaren Fahrgastsitzes der Fahrgastsitzeinheit derart angebracht ist, dass sie bei montierter Fahrgastsitzeinheit dem Gang zugewandt ist. Bezogen auf eine montierte Fahrgastsitzeinheit ist die Anzeigeeinrichtung dann an einer einem Gang zugewandten Seitenwange eines an dem Gang angeordneten Fahrgastsitzes der Fahrgastsitzeinheit angebracht.

Generell kann die Fahrgastsitzeinheit nur einen einzigen Fahrgastsitz aufweisen. Gemäß einer bevorzugten Ausgestaltung der Erfindung ist diese Fahrgastsitzeinheit als Sitzreihe mit mehreren nebeneinander angeordneten Fahrgastsitzen ausgebildet. Diese Sitzreihe wird in der Regel so montiert, dass die Fahrgastsitze parallel zur Längsrichtung des Ganges ausgerichtet sind.

Gemäß einer weiteren bevorzugten Ausgestaltung der Erfindung ist vorgesehen, dass mittels der Anzeigeeinrichtung - zusätzlich oder Alternativ zur Anzeige des Reservierungszustandes- weitere schriftliche und/oder bildliche Informationen ausgebbar sind. Diese Informationen werden ebenfalls über den Datenbus eingespielt.

Die Erfindung betrifft schließlich noch ein Fahrzeug, insbesondere ein Schienenfahrzeug, das in einem Innenraum einen Gang und mindestens eine vorstehend genannte Fahrgastsitzeinheit aufweist.

Nachfolgend wird ein Ausführungsbeispiel der Erfindung anhand einer Zeichnung näher erläutert. Darin zeigt die
- Figur: eine Fahrgastsitzeinheit mit einem Fahrgastsitz und einer Anzeigeeinrichtung zur Anzeige eines Reservierungszustandes des Fahrgastsitzes gemäß einer bevorzugten Ausführungsform der Erfindung.

Die Figur zeigt eine Fahrgastsitzeinheit 10 zur Montage in einem Innenraum 12 eines als Schienenfahrzeug ausgebildeten Fahrzeugs, die mehrere Fahrgastsitze 14 aufweist. Die Fahrgastsitzeinheit ist als Sitzreihe mit mehreren nebeneinander angeordneten Fahrgastsitzen 14 ausgebildet, von denen in der Figur jedoch nur ein Fahrgastsitz 14 sichtbar ist. Der oder die anderen Fahrgastsitze 14 sind hinter dem sichtbaren Sitz 14 in einer Reihe angeordnet. Alternativ zu dieser Ausgestaltung der Fahrgastsitzeinheit 10 kann diese aber beispielsweise auch nur einen einzigen Fahrgastsitz 14 aufweisen.

Die Montage der Fahrgastsitzeinheit 10 im Innenraum 12 des Fahrzeugs erfolgt über ein Schienensystem 16 im Bodenbereich, sodass die Fahrgastsitzeinheit 10 über ihr Basisgestell 18 an den Rohbau des Fahrzeugs angebunden ist. Durch diese Anbindung über die Schienen des Schienensystems 16 ist eine Variation der Stuhlreihendichte im Fahrzeug leicht möglich.

Der einzelne Fahrgastsitz 14 selbst umfasst einen Anteil an dem Basisgestell 18, eine Sitzfläche 20, eine Rückenlehne 22, eine Kopfstütze 24 und Armlehnen 26. Rückenlehne 22 und Kopfstütze 24 sind dabei schalenförmig ausgestaltet, um dem in dem Sitz 14 sitzenden Fahrgast einen gewissen Seitenhalt zu geben.

Die Darstellung der Figur zeigt die als Sitzreihe ausgebildete Fahrgastsitzeinheit 10 von einem Gang des Fahrzeugs aus, der selbst nicht dargestellt ist. Die Fahrgastsitze 14 der Fahrgastsitzeinheit 10 sind dabei alle parallel zur Längsrichtung (Doppelpfeil 28) des Ganges ausgerichtet.

An einer dem Gang zugewandten Seitenwange 30 des an dem Gang angeordneten Fahrgastsitzes 14 der Fahrgastsitzeinheit 10 ist eine Anzeigeeinrichtung 32 zur Anzeige eines Reservierungszustandes der Fahrgastsitze 14 angebracht. Genauer gesagt ist die Anzeigeeinrichtung 28 an einem zu der Seitenwange 26 gehörenden seitlichen Außenbereich 34 der Kopfstütze 24 des am Gang angeordneten Fahrgastsitzes 14 der Fahrgastsitzeinheit 10 angeordnet. Die Anzeigeeinrichtung 28 weist ein als LCD-Display ausgebildetes Display 36 auf. Alternativ sind jedoch auch andere Display-Arten verwendbar.

Das Display 36 ist dabei nicht senkrecht ausgerichtet. Um eine bessere Erkennbarkeit/Lesbarkeit zu gewährleisten ist die Oberflächennormale des Displays 36 in einem Winkelbereich von etwa 30° aus der waagerechten heraus nach oben verschwenkt, was in der Figur jedoch nicht explizit dargestellt ist.

Es ergeben sich die folgenden Vorteile:
Bei einem Verschieben der Fahrgastsitzeinheiten 10 innerhalb des Fahrzeugs -zum Beispiel zur Änderung der Abstände zwischen den Fahrgastsitzeinheiten 10- werden die Anzeigeeinrichtungen 32 automatisch mit verschoben, sodass eine klare Zuordnungen der Anzeigeeinrichtungen 32 zu den Fahrgastsitzen 14 der Fahrgastsitzeinheit 10 immer erhalten bleiben.

Da die Anzeigeeinrichtung 32 nahe am Gang platziert ist, ist die Platzreservierungsanzeige für fehlsichtige und ältere Fahrgäste gut lesbar.

Zusätzlich oder Alternativ zur Anzeige des Reservierungszustandes können mittels der Anzeigeeinrichtung 32 auch weitere schriftliche und/oder bildliche Informationen ausgegeben werden.

Die Anzeigeeinrichtung 32 ist mittels einer Luftschnittstelle oder mittels mindestens einer an/in der Fahrgastsitzeinheit 10 verlaufenden Datenleitung an einen Datenbus des Fahrzeugs angeschlossen (nicht gezeigt). Über den Datenbus können die Anzeigen zu den Reservierungszuständen der Fahrgastsitze 14 ständig aktualisiert werden.

## Patentansprüche

1. Anordnung einer Anzeigeeinrichtung (32) zur elektronischen Platzreservierungsanzeige eines Reservierungszustandes mindestens eines Fahrgastsitzes (14) einer Fahrgastsitzeinheit (10) in einem Fahrzeug, insbesondere Schienenfahrzeug, wobei in einem Innenraum (12) des Fahrzeugs ein Gang und mehrere dieser Fahrgastsitzeinheiten (10) vorgesehen sind, deren Fahrgastsitze (14) parallel zur Längsrichtung des Ganges ausgerichtet sind, wobei die Anzeigeeinrichtung (32) an einer dem Gang zugewandten Seitenwange (30) eines an dem Gang angeordneten Fahrgastsitzes (14) der einen Fahrgastsitzeinheit (10) angebracht ist,
**dadurch gekennzeichnet, dass**
die Anzeigeeinrichtung (32) an einem zu der Seitenwange (30) gehörenden seitlichen Außenbereich (34) einer Kopfstütze (24) angeordnet ist und die Anzeigerichtung (32) mindestens ein Display (36) aufweist, wobei die Oberflächennormale des Displays (36) in einem Winkelbereich zwischen 0° < α < 45° aus der waagerechten heraus nach oben verschwenkt ist.

2. Anordnung nach einem der Ansprüche 1,
**dadurch gekennzeichnet, dass**
das mindestens eine Display (36) als LCD-Display und/oder als OLED-Display ausgebildet ist.

3. Anordnung nach einem der Ansprüche 1 und 2,
**dadurch gekennzeichnet, dass**
die Anzeigeeinrichtung (32) mittels einer Luftschnittstelle oder mittels mindestens einer an/in der Fahrgastsitzeinheit (10) verlaufenden Datenleitung an einen Datenbus des Fahrzeugs anschliessbar ist.

4. Fahrgastsitzeinheit (10) zur Montage in einem Innenraum (12)eines Fahrzeugs, wobei die Fahrgastsitzeinheit (10) mindestens einen Fahrgastsitz (14) aufweist, wobei eine Anzeigeeinrichtung (32) zur Anzeige eines Reservierungszustandes des mindestens einen Fahrgastsitzes (14), die an einer Seitenwange (30) eines an einem Gang anordbaren Fahrgastsitzes (14) der Fahrgastsitzeinheit (10) derart angebracht ist, dass sie bei montierter Fahrgastsitzeinheit (10) dem Gang zugewandt ist,
**dadurch gekennzeichnet, dass**
die Anzeigeeinrichtung (32) an einem zu der Seitenwange (30) gehörenden seitlichen Außenbereich (34) einer Kopfstütze (24) angeordnet ist die Anzeigeeinrichtung (32) mindestens ein Display (36) aufweist, wobei die Oberflächennormale des Displays (36) in einem Winkelbereich zwischen 0° < α < 45° aus der waagerechten heraus nach oben verschwenkt ist.

5. Fahrgastsitzeinheit nach Anspruch 4,
**dadurch gekennzeichnet, dass**
diese Fahrgastsitzeinheit (10) als Sitzreihe mit mehreren nebeneinander angeordneten Fahrgastsitzen (14) ausgebildet ist.

6. Fahrgastsitzeinheit nach Anspruch 4 oder 5,
**dadurch gekennzeichnet, dass**
mittels der Anzeigeeinrichtung (32) -zusätzlich oder Alternativ zur Anzeige des Reservierungszustandes- weitere schriftliche und/oder bildliche Informationen ausgebbar sind.

7. Fahrzeug, insbesondere Schienenfahrzeug, das in einem Innenraum (12) einen Gang und mindestens eine Fahrgastsitzeinheit (10) nach einem der Ansprüche 4 bis 6 aufweist.

## Claims

1. Arrangement of a display device (32) for electronic seat reservation display of a reservation status of at least one vehicle seat (14) of a passenger seat unit (10) in a vehicle, in particular rail vehicle, wherein an aisle and a plurality of these passenger seat units (10) whose passenger seats (14) are oriented parallel to the longitudinal direction of the aisle are provided in a passenger compartment (12) of the vehicle, wherein the display device (32) is attached to a side element (30), facing the aisle, of a passenger seat (14), arranged at the aisle, of the one passenger seat unit (10),
**characterized in that**
the display device (32) is arranged on a lateral outer region (34), associated with the side element (30), of a headrest (24), and the display device (32) has at least one display (36), wherein the surface normal of the display (36) is pivoted upwards out of the horizontal in an angle range between 0° < α < 45°.

2. Arrangement according to Claim 1, **characterized in that** the at least one display (36) is embodied as an LCD display and/or as an OLED display.

3. Arrangement according to one of Claims 1 and 2,
**characterized in that**
the display device (32) can be connected to a databus of the vehicle by means of an air interface or by means of at least one data line running on/in the passenger seat unit (10).

4. Passenger seat unit (10) for mounting in a passenger compartment (12) of a vehicle, wherein the passenger seat unit (10) has at least one passenger seat (14), wherein a display device (32) for displaying a reservation status of the at least one passenger seat (14) which is attached to a side element (30) of a passenger seat (14), which can be arranged at an aisle, of the passenger seat unit (10), in such a way that when the passenger seat unit (10) is mounted said display device (32) faces the aisle,
**characterized in that**
the display device (32) is arranged at a lateral outer region (34), associated with the side element (30), of a headrest (24), the display device (32) has at least one display (36), wherein the surface normal of the display (36) is pivoted upwards out of the horizontal in an angle range between 0° < α < 45°.

5. Passenger seat unit according to Claim 4,
**characterized in that**
this passenger seat unit (10) is embodied as a row of seats with a plurality of passenger seats (14) arranged one next to the other.

6. Passenger seat unit according to Claim 4 or 5,
**characterized in that**
further written information and/or pictorial information can be output, in addition to or as an alternative to the display of the reservation status, by means of the display device (32).

7. Vehicle, in particular rail vehicle, which has, in a passenger compartment (12), an aisle and at least one passenger seat unit (10) according to one of Claims 4 to 6.

## Revendications

1. Agencement d'un dispositif (32) d'affichage pour l'affichage électronique de réservation de place d'un état de réservation d'au moins un siège (14) de passager dans une unité (10) de siège de passager d'un véhicule, notamment d'un véhicule ferroviaire, dans lequel il est prévu, à l'intérieur du véhicule, un couloir et plusieurs de ces unités (10) de siège de passager, dont les sièges (14) de passager sont dirigés parallèlement à la direction longitudinale du couloir, le dispositif (32) d'affichage étant monté sur une joue (30) latérale, tournée vers le couloir, d'un siège (14) de passager, disposé sur le couloir, d'une unité de siège de passager,
**caractérisé en ce que**
le dispositif (32) d'affichage est disposé sur une partie (34) extérieure latérale, appartenant à la joue (30) latérale, d'une tête (24) d'appui, et le dispositif (32) d'affichage a au moins un affichage (36), dans lequel la normale à la surface de l'affichage (36) est pivotée dans une plage angulaire comprise entre 0° < α < 45° vers le haut, hors de l'horizontal.

2. Agencement suivant l'une des revendications 1,
**caractérisé en ce que**
le au moins un affichage (36) est constitué sous la forme d'un affichage LCD et/ou d'un affichage OLED.

3. Agencement suivant l'une des revendications 1 et 2,
**caractérisé en ce que**
le dispositif (32) d'affichage peut, au moyen d'une interface hertzienne ou au moyen d'une ligne de données s'étendant au moins sur/dans l'unité (10) de siège de passager, être raccordé à un bus de données du véhicule.

4. Unité (10) de siège de passager à monter à l'intérieur (12) d'un véhicule, l'unité (10) de siège de passager ayant au moins un siège (14) de passager, dans laquelle un dispositif (32) d'affichage, pour afficher un état de réservation du au moins un siège (14) de passager, est disposé sur une joue (30) latérale d'un siège (14) de passager pouvant être disposé sur un couloir, de l'unité (10) de siège de passager, de manière à être, lorsque l'unité (10) de siège de passager est montée, tourné vers le couloir,
**caractérisée en ce que**
le dispositif (32) d'affichage est disposé sur une partie (34) extérieure latérale, appartenant à la joue (30) latérale, d'une tête (24) d'appui, et le dispositif (32) d'affichage a au moins un affichage (36), dans lequel la normale à la surface de l'affichage (36) est pivotée dans une plage angulaire comprise entre 0° < α < 45° vers le haut, hors de l'horizontal.

5. Unité de siège de passager suivant la revendication 4, **caractérisée en ce que**
cette unité (10) de siège de passager est constituée sous la forme d'une rangée de sièges ayant plusieurs sièges (14) de passager juxtaposés.

6. Unité de siège de passager suivant la revendication 4 ou 5, **caractérisé en ce qu'**
au moyen du dispositif (32) d'affichage -supplémentaire ou en variante à l'affichage de l'état de réservation- d'autres informations écrites et/ou sous forme d'images peuvent être données.

7. Véhicule, notamment véhicule ferroviaire, qui a, à l'intérieur (12), un couloir et au moins une unité (10) de siège de passager suivant l'une des revendications 4 à 6.
